# EUROPÄISCHE PATENTSCHRIFT

(11) **EP 1 377 390 B1**
(45) Veröffentlichungstag und Bekanntmachung des Hinweises auf die Patenterteilung: **18.03.2009**
(21) Anmeldenummer: 02719651.8
(22) Anmeldetag: 26.02.2002
(51) Int. Cl.: B05C 1/02, B05D 1/28, B05D 1/26, B05D 1/40, B05C 11/08

(54) **VERFAHREN ZUM ERZEUGEN UND AUFBRINGEN DÜNNER SCHICHTEN AUF OBERFLÄCHEN**
METHOD FOR PRODUCING AND APPLYING THIN LAYERS TO SURFACES
PROCEDE DE REALISATION ET D'APPLICATION DE COUCHES MINCES SUR DES SURFACES

(30) Priorität: 02.03.2001 DE 10111814
(43) Veröffentlichungstag der Anmeldung: 07.01.2004
(73) Patentinhaber: Lozek, Hans, 10243 Berlin (DE)
(72) Erfinder: Lozek, Hans, 10243 Berlin (DE)
(74) Vertreter: Hannig, Wolf-Dieter
(86) Internationale Anmeldenummer: PCT/DE2002/000737
(87) Internationale Veröffentlichungsnummer: WO 2002/070143

(56) Entgegenhaltungen:
- EP-A- 0 563 417
- DD-A- 240 506
- PATENT ABSTRACTS OF JAPAN vol. 1999, no. 14, 22. Dezember 1999 (1999-12-22) & JP 11 239754 A (HIRATA CORP), 7. September 1999 (1999-09-07)
- PATENT ABSTRACTS OF JAPAN vol. 1996, no. 03, 29. März 1996 (1996-03-29) & JP 07 289973 A (DAINIPPON SCREEN MFG CO LTD), 7. November 1995 (1995-11-07)
- PATENT ABSTRACTS OF JAPAN vol. 2000, no. 22, 9. März 2001 (2001-03-09) & JP 2001 121049 A (NAGASE & CO LTD), 8. Mai 2001 (2001-05-08)
- PATENT ABSTRACTS OF JAPAN vol. 1999, no. 05, 31. Mai 1999 (1999-05-31) & JP 11 047675 A (TOKYO ELECTRON LTD), 23. Februar 1999 (1999-02-23)

## Beschreibung

Erfindung betrifft ein Verfahren zum Erzeugen und Aufbringen dünner Schichten, insbesondere Membranen aus fließfähigen Substanzen, auf Oberflächen, bei dein aus einem Vorrat die Substanz in einer bestimmten Menge auf einem Träger dosiert, aus dieser dosierten Menge eine Membran erzeugt, diese über der Beschichtungsfläche positioniert und in Kontakt mit der Beschichtungsfläche zum Auffließen auf die Beschichtungsfläche gebracht wird.

Die Erfindung betrifft ferner Vorrichtungen zum Erzeugen und Aufbringen dünner Schichten, insbesondere Membranen aus fließfähigen Substanzen, auf Oberflächen, mit einem als Plattform ausgebildeten Rahmenträger.

Aus der DD 240 506 A1 ist ein gattungsgemäßes Verfahren zur Herstellung dünner Schichten auf Oberflächen durch geeignete Kontaktierung und Abfluss allseitig begrenzter, flacher oder gekrümmter auf die zu beschichtende Oberfläche bekannt, bei dem der zur Kontaktierung erforderliche Impuls durch mechanische, pneumatische oder elektrostatische Vorrichtungen bzw. deren Kombinationen realisiert wird.

Bei diesem bekannten Verfahren wird die membranbildungsfähige Beschichtungssubstanz durch Aufstreichen, Aufgießen oder Auftropfen auf eine Dosierungsplattform auf der Seite aufgebracht, die sich in Flächenkontakt mit dem Membranträgerrahmen befindet. Nach Überschieben der Dosierungsplattform über den Membranträgerrahmen bildet sich in diesem Trägerrahmen eine Membran aus, die durch einen Luftstrahlimpuls in Kontakt mit der zu beschichtenden Fläche gebracht wird und dadurch auf die Fläche auffließt.
Ein gleichmäßiges und reproduzierbares Dosieren der Beschichtungssubstanz kann durch das Aufstreichen, Aufgießen oder Auftropfen nicht gewährleistet werden. Dies führt dazu, dass sich die Schichtdicke der Membran ungleichmäßig ausbildet und die Membranstabilität verringert wird. Des weiteren ist dieses bekannte Verfahren nur für ebene Oberflächen einsetzbar. Sollen Oberflächen mit einer Vielzahl von scharfbegrenzten Beschichtungen versehen und/oder verschiedenen Beschichtungssubstanzen aufgebracht werden, wird dieses bekannte Verfahren unwirtschaftlich.

Bei diesem Stand der Technik liegt der Erfindung die Aufgabe zugrunde, ein Verfahren und eine Vorrichtung der eingangs genannten Art derart zu verbessern, dass feste und fließfähige Oberflächen ebener oder gekrümmter Körper mit geringstem Aufwand unter gleichzeitiger Erhöhung der Reproduzierbarkeit des Beschichtungsvorganges wirtschaftlich durchführbar wird.

Diese Aufgabe wird durch ein Verfahren der eingangs genannten Gattung mit den kennzeichnenden Merkmalen des Anspruches 1 und durch Vorrichtungen mit den kennzeichnenden Merkmalen der Ansprüche 13 und 27 gelöst.

Vorteilhafte Ausgestaltungen des Verfahrens und der Vorrichtungen sind den Unteransprüchen entnehmbar.

Die erfindungsgemäße Lösung zeichnet sich vor allem dadurch aus, dass auf nicht durch Druck belastbare Oberflächen und/oder fließfähige Oberflächen ebener oder gekrümmter Körper eine Vielzahl scharfbegrenzter Beschichtungen gleicher oder unterschiedlicher Art wirtschaftlich mit geringem Aufwand aufgebracht werden können.
Das erfindungsgemäße Verfahren ist insbesondere geeignet, Schichtflächen <2m² mit Schichtdicken von 20 nm bis <0,02 mm zu beschichten. Die genaue Dosierung der Menge der Beschichtungssubstanz am Spannrand ermöglicht es, eine gewünschte Schichtdicke genau und reproduzierbar einzuhalten. Voraussetzung für den Einsatz der erfindungsgemäßen Lösung sind wasserbasierte Lösungen und wasserbasierte Suspensionen. Mit Wasser als Lösungsmittel und einer membranbildungsfähigen Trägersubstanz ist es durch den Zusatz wasserlöslicher und/oder unlöslicher Stoffe möglich, Beschichtungen mit unterschiedlichen Zielfunktionen zu realisieren. In Abhängigkeit der funktionellen Eigenschaften der ausgewählten Zusatzstoffe, beispielsweise Farb-, Geschmacks- oder Klebstoffe, lassen sich Beschichtungen für unterschiedliche Anwendungsgebiete wie die dekorative Beschichtung von ebenen Oberflächen >1m² aus Papier, Pappe oder Glas, <2m² aus Holz oder Gips, , <0,5m² aus Keramik und von Körpern mit einer Oberfläche <0,02m² aus Papier, Pappe oder Holz ausführen.

Die erfindungsgemäße Lösung ist auch geeignet für eine automatisierte Beschichtung von Backwaren und Süßwaren, insbesondere zum Ankoppeln von Würz-, Geschmacks- und Farbstoffen.

Die erfindungsgemäßen Vorrichtungen zur Durchführung des Verfahrens sind einfach und robust in ihrem Aufbau. Sie erfordern einen geringeren apparativen Aufwand als vergleichbare Einrichtungen des Standes der Technik. Durch ihr geringes Gewicht und ihre einfache Handhabung sind die handgeführten Ausführungsformen der erfindungsgemäßen Vorrichtung vorrangig als Mal- und Experimentiergerät für Kinder geeignet.
Ebenso sind die erfindungsgemäßen Vorrichtungen mit geringem Aufwand automatisierungsfähig.

Weitere Vorteile und Einzelheiten ergeben sich aus der nachfolgenden Beschreibung unter Bezugnahme auf die beigefügten Zeichnungen.

Die Erfindung soll nachstehend an drei Ausführungsbeispielen näher erläutert werden.

Es zeigen:
- Fig. 1a-c: eine perspektivische Ansicht einer handbetätigten Ausführungsvariante der erfindungsgemäßen Vorrichtung zum Beschichten von Flächen <0,02m²,
- Fig. 2: eine perspektivische Ansicht einer weiteren handbetätigten Ausführungsvariante der erfindungsgemäßen Vorrichtung als Malgerät zum Beschichten von Flächen <0,01m²,
- Fig. 3a: eine perspektivische Ansicht einer weiteren Ausführungsvariante der erfindungsgemäßen Vorrichtung zum Beschichten von Flächen <0,2m² und
- Fig. 3b: eine schematische Darstellung der Aufspannung des Spannrandbandes nach Fig. 3a.

### Beispiel 1

Die Fig. 1a bis 1c zeigen in perspektivischer Ansicht den Aufbau einer handbetätigten erfindungsgemäßen Vorrichtung. Eine als kantenversteifter Rahmen ausgebildete rechteckige Plattform **1** besitzt an ihren beiden Schmalseiten jeweils einen Rahmenträger **2**, der von Plattformebene senkrecht aufragt.
Die Plattform **1** hat einen nach innen geneigten bandförmigen Rand **3,** der eine innere geschlossene rechteckige Rahmenform **4** bildet. Der Rand **3** weist an seiner Unterseite einen Spannrand **5** auf, der endseitig mit einer tropfenartigen Verdickung versehen ist. In den der Breitseite zugeordneten Bereich der Rahmenform **4** ist mittig eine Zunge **6** mit einem Öffnungstaster **10** eingefügt.

Die Beschichtungssubstanz ist von einer separaten Tauchwanne **7** aufgenommen, deren Längs- und Breitenabmessung so auf die Abmessung der umlaufenden Rahmenform **4** abgestimmt ist, dass der umlaufende Spannrand **5** in die Beschichtungssubstanz eintauchbar ist. Die Schmalseite der Tauchwanne **7** trägt eine abnehmbare Abziehkante **8.**
Durch die gewählte Oberflächenausformung des Spannrandes **5** bestimmt sich die erreichbare Haftkapazität des Spannrandes **5** für die Beschichtungssubstanz.
Ein Haltegriff **9,** der eine mausartige Form und eine scheibenförmige Auflagefläche 11 aufweist, ist an die Plattform **1** über ein mit der Plattform **1** verrastbares Klemmstück **12** angekoppelt. Im Klemmstück **12** befindet sich eine Aussparung für den Öffnungstaster **10.** Durch eine mechanische Druckkraft lässt sich der Handgriff **9** absenken, so dass sich die Plattform **1** bzw. der Spannrand **5** in Richtung einer zu beschichtenden Oberfläche **14** bewegt.
In Abhängigkeit der gewünschten Breite der Membran, der Art der eingesetzten Beschichtungssubstanz und der gewünschten Schichtdicke der Membran ist die Rahmenform **4,** wie beispielsweise in Fig. 1b gezeigt, zu modifizieren. Für die Beschichtung ebener Oberflächen werden am Spannrand **5** Haft-oder Stütznasen **15** zur Erhöhung der Haftkapazität und/oder Stabilisierung der Membran angesetzt, die in der von der Rahmenform **4** umschlossenen inneren Ebene liegen.
Überschreitet die Breite der Rahmenform **4** die maximal mögliche vertikale Membranzughöhe der Beschichtungssubstanz muss die Rahmenform Haftnasen 15 aufweisen. Die Anzahl der Haftnasen ergibt sich näherungsweise aus dem Verhältnis der Breite der Rahmenform **4** und der zerstörungsfreien vertikalen Membranzughöhe der Beschichtungssubstanz. So sind beispielsweise einfache Rahmenformen **4,** die aufgrund der eingesetzten Beschichtungssubstanz eine hohe Haftkapazität besitzen müssen, als massive Spannrandrahmen **16** mit angesetzter Verbindungsplattform **17** ausgeführt. Dies betrifft beispielsweise Rahmen für die Beschichtung von Körperoberflächen. Haftnasen **15** für Rahmen zur Beschichtung von Körperoberflächen setzen strahlenförmig am Spannrand **5** an.
Sind mit einem Beschichtungsvorgang mehrere scharf begrenzte Schichtflächen und/oder innerhalb der Schichtfläche liegende nicht zu beschichtende Flächenformen zu erzeugen, wird auf die zu beschichtende Oberfläche eine lösbar haftende Folienschablone **18** (siehe Fig. lc) aufgebracht. Auf nicht saugfähige, zu beschichtende Flächen kann eine Flüssigkeitsschablone aufgemalt oder aufgedruckt werden. Die Schablonenflüssigkeit muss entweder farblos und flüchtig oder aushärtend und abziehbar sein.
Das erfindungsgemäße Verfahren zur Beschichtung ebener Flächen läuft mit der oben beschriebenen Vorrichtung wie folgt ab.
An das Klemmstück **12** wird die für die gewünschte Beschichtung erforderliche Rahmenform **4** aufgesteckt und der Spannrand **5** mit der Beschichtungssubstanz in der Tauchwanne **7** durch Tauchen kontaktiert. Bei ausreichender Haftkapazität der Rahmenform **4** bildet sich beim Abziehen des Spannrandes **5** auf Höhe der Abziehkante **8** zwischen dem Spannrand **5** und der Oberfläche der Beschichtungssubstanz eine Membran aus. Durch das horizontale Abziehen über die Abziehkante **8** wird eine nicht allseitig rahmenbegrenzte Membran innerhalb des Spannrandes **5** ausgeformt. Nach der Positionierung der ausgeformten Membran parallel zu der zu beschichtenden Oberfläche wird der Spannrand **5** durch Ausübung eines mechanischen Druckes auf den Haltegriff **9** in Richtung auf die Oberfläche abgesenkt. Erreicht die Zunge **6** die Oberfläche bildet sich an dieser Stelle ein Abflusskontakt aus und die Membran fließt auf die Oberfläche selbsttätig auf. Mit der Beendigung des Druckes auf den Haltegriff **9** hebt sich der Spannrand **5** auf sein Ausgangsniveau an. Durch Betätigung des Öffnungstasters **10** wird die Zunge **6** ausgelenkt. Die Zunge **6** öffnet den Spannrand **5** und die zwischen dem Spannrand **5** und der beschichteten Oberfläche verbliebene Restmembran wird zerstört.

Zum Beschichten eines Körpers wird eine dem Körperquerschnitt angepasste Rahmenform **4** verwendet, die mit dem Haltegriff **9** über das Klemmstück **12** verrastet wird. Der Spannrand **5** wird mit der Beschichtungssubstanz in der Tauchwanne **7** kontaktiert. Durch das horizontale Abziehen des Spannrandes **5** über die Abziehkante **8** bildet sich innerhalb der Rahmenform **4** die Membran aus. Die Membran wird dann so positioniert, dass der zu beschichtende Körper durch die Membran führbar ist.

### Beispiel 2

Die Fig. 2 zeigt den Aufbau einer weiteren erfindungsgemäßer Vorrichtung, beispielsweise ein Malgerät, mit dem Flächen <0,01m² beschichtet werden können. Diejenigen Funktionsteile, die im Beispiel **1** und im Ausführungsbeispiel **2** unverändert vorhanden sind; werden beibehalten.

In die kantenversteifte, ebene Plattform **1** sind die Rahmenform **4** und eine Rinne **19** für die Aufnahme der Beschichtungssubstanz eingeprägt. Die Rinne **19** kann geteilt ausgeführt werden. In diesem Fall ist jedem Rinnenteil ein Kapillarsporn **24** für die gleichzeitige Anwendung unterschiedlicher Beschichtungssubstanzen zugeordnet.

Die Rinne **19** liegt der Seite der Rahmenform **4** gegenüber, in die die Zunge **6** mit Öffnungsstift **10** eingefügt ist.

Die Rahmenform **4** besteht -wie im Beispiel 1- aus einem umlaufenden Rand **3,** von der der Spannrand **5** nach innen geneigt in Richtung Oberfläche wegragt. Der Spannrand **5** ist wie im Beispiel **1** gestaltet.

Die Plattform **1** besitzt an ihren Schmalseiten über die Ebene der Plattform **1** aufragende Führungsschienen **20,** entlang der eine Abziehleiste **21** mit Abziehkante verschiebbar ist. Die Abziehleiste **21** hat hierzu entsprechend der Breite der Führungsschienen **20** ausgearbeitete Gleitöffnungen **22**. Die Abziehleiste **21** bildet beim Verschieben mit einem von der Rinne **19** bis in die Höhe der Abziehebene aufragenden.

Kapillarsporn **24** einen Spalt, durch den die Beschichtungssubstanz unter Einwirkung der Kapillarkräfte in die Abziehebene entlang der Abziehkante auffließt. Durch die Dimensionierung·des Spaltes zwischen der Abziehleiste **21** und Kapillarsporn **24** lässt sich die Dosierung der Menge der auszuziehenden Beschichtungssubstanz einstellen.

In den mausförmig geformten, eine scheibenförmige Auflagefläche **11** aufweisenden Haltegriff **9** ist ein Luftdruckimpulsgeber **25** integriert. Der Luftdruckimpulsgeber **25** ist mit einer Luftimpulsleitung **26** verbunden, die durch das Klemmstück **12** geführt ist und mit ihrer Öffnung **27** auf die aufgespannte Membran gerichtet ist.

Nachfolgend wird der Ablauf des Verfahrens mit einer dünnflüssigen Beschichtungssubstanz in der zuvor erläuterten erfindungsgemäßen Vorrichtung beschrieben.

An das Klemmstück **12** wird die Plattform **1** aufgesteckt und verrastet. Die Beschichtungssubstanz wird in die Rinne **19** gegeben. Die Abziehleiste **21** wird entlang der Führungsschienen **20** soweit verschoben, bis sie mit dem Kapillarsporn **24** der Rinne **19** kontaktiert. Dadurch verlängert sich der Kapillarspalt bis in die Abziehkantenhöhe. Es erfolgt dann ein selbsttätiges Auffließen der Beschichtungssubstanz entlang der Abziehkante der Abziehleiste **21.** Nach dem Auffließen der Beschichtungssubstanz wird die Abziehleiste **21** weiter in Richtung des Haltegriffes **9** verschoben. Beim Überschieben bildet sich innerhalb der Rahmenform **4** am Spannrand **5** eine Membran aus der Beschichtungssubstanz aus.

Die Rahmenform **4** mit ihrer Membran wird anschließend parallel zu der zu beschichtenden Fläche **14** positioniert und durch Betätigung des Luftdruckimpulsgebers **25** im Haltegriff **9** ein Luftimpuls über die Luftimpulsleitung **26** auf die Membran gelenkt. Durch den Luftimpuls beult sich die Membran in Richtung der zu beschichtenden Fläche aus. Sobald die Ausbeulung der Membran die zu beschichtende Oberfläche erreicht, bildet sich an dieser Stelle ein Abflusskontakt aus und die Beschichtungssubstanz der Membran fließt selbsttätig auf die Fläche **14** auf. Nachdem der Abfluss erfolgt ist, wird der Öffnungstaster **10** betätigt und die Zunge **6** im Rand **3** ausgelenkt. Der Spannrand **5** öffnet sich und die sich zwischen dem zuvor geschlossenen Spannrand **5** und der beschichteten Oberfläche gebildete Restmembran wird zerstört.

### Beispiel 3

In den Fig. 3a und 3b ist der Aufbau der erfindungsgemäßen Vorrichtung dargestellt, mit der ebene Flächen <2m² nach dem erfindungsgemäßen Verfahren beschichtet werden. Diejenigen Bezugszeichen, die im vorliegenden Beispiel gegenüber Beispiel 1 und/oder 2 unverändert sind, werden beibehalten. Die Plattform **1** mit einem endseitigen Abstandshalter **28** und integrierter elektrischen Funkenstrecke **29** weist längsseitig Führungsschienen **20** auf. In die Plattform **1** ist eine flächige Spannungsleitung mit Andockkontakten zum Hochspannungsgeber **30** eingefügt. Der Hochspannungsgeber **30** ist im Haltegriff **9** untergebracht. Auf die Plattform **1** sind zwei Trägerstäbe **31** aufgeschoben. Die Trägerstäbe **31** weisen auf ihrer der zu beschichtenden Fläche zugewandten Seite endseitig Zapfen **33** zum Halten des Spannrandes **5** auf. Der Spannrand **5** ist beispielsweise aus einem elastischen Gummiband derart gebildet, dass der Gummi als Schlaufe über die Zapfen **33** gespannt wird. Die Tauchwanne **7** ist rinnenförmig ausgeführt und hat einen einseitig vertieften Wannenrand, der als Abziehkante **8** fungiert.

Überschreitet die zu beschichtende Fläche die maximal mögliche horizontale Membranzuglänge der Beschichtungssubstanz, müssen zwischen den Trägerstäben **31** zusätzliche Zwischenträger **32** auf den Führungsschienen **20** der Plattform **1** verschiebbar angeordnet werden. Die Zwischenträger **32** sind gegenüber den Trägerstäben **31** endseitig mit einem Zapfenpaar **33** zum Ausformen des Spannrandes **5** in Form von Stütznasen **15** versehen. Die Fig. 3b zeigt die Aufspannung des Spannrandes **5** beim Einsatz zweier Zwischenträger **32.**

Das erfindungsgemäße Verfahren läuft mit dieser Vorrichtung wie folgt ab.

An das Klemmstück **12** wird die Plattform **1** mit den für die Beschichtung ausgewählten Trägerstäben **31** aufgesteckt und der Spannrand **5** als Schlaufe um die Zapfen **33** gelegt. Der Trägerstab **31** gegenüber dem Haltegriff **9** wird über der Funkenstrecke **29** arretiert. Der andere, nicht arretierte Trägerstab **31** wird daneben positioniert, so dass der Spannrand **5** mit der Beschichtungssubstanz in der Tauchwanne **7** kontaktiert werden kann. Der mit Beschichtungssubstanz kontaktierte Spannrand wird dann über die Abziehkante **8** abgeführt, wodurch sich innerhalb des Spannrandes **5** eine Membran ausbildet.

Nach der Positionierung der Vorrichtung über der zu beschichtenden Fläche wird der verschiebbare Trägerstab **31** in Richtung des Abstandshalters **28** bis in die gewünschte Endposition verschoben und die für die Beschichtung erforderliche Membran ausgeformt.

Werden Zwischenträger **32** genutzt, müssen in der Endposition die Zwischenträger **32** zu den Trägerstäben **31** und untereinander gleiche Abstände haben.

Durch Zuschalten einer Hochspannung auf die Spannungsleitung entsteht ein elektrisches

Feld, dass eine Ausbeulung der Membran in Richtung der zu beschichtenden Oberfläche bewirkt. Erreicht die Ausbeulung der Membran die zu beschichtende Oberfläche, fließt die Beschichtungssubstanz der aufgespannten Membran selbsttätig auf die Oberfläche auf. Die zwischen dem Rand des Spannbandringes und der beschichteten Oberfläche verbliebene Restmembran wird durch einen mit einem Hochspannungsimpuls erzeugten Funken, der entlang der Funkenstrecke direkt auf die Restmembran gerichtet ist, zerstört.

Besondere Struktureffekte lassen sich dadurch erreichen, dass vor Auslösung des Abflusskontaktes in die Membran Schwingungen durch Hochspannungsimpulsfolgen eingekoppelt werden.

Für die Beschichtung von Flächen >0,2 bis <2 m² wird die Abmessung der Plattform **1** und der Trägerstäbe 31 sowie ggf. die Anzahl der Zwischenträger **32** variiert.

### Aufstellung der verwendeten Bezugszeichen

- Plattform: 1
- Rahmenträger: 2
- bandförmiger Rand: 3
- Rahmenform: 4
- Spannrand: 5
- Zunge: 6
- Vorratsbehältnis, Tauchwanne: 7
- Abziehkante: 8
- Haltegriff: 9
- Öffnungstaster: 10
- Auflagefläche: 11
- Klemmstück: 12
- Oberfläche: 14
- Haft- oder Stütznasen: 15
- Spannrandrahmen: 16
- Angesetzte Verbindungsplattform: 17
- Folienschablone: 18
- Rinne: 19
- Führungsschienen: 20
- Abziehleiste: 21
- Gleitöffnungen: 22
- Kapillarsporn: 24
- Luftdruckimpulsgeber: 25
- Luftimpulsleitung: 26
- Öffnung in 26: 27
- Abstandshalter: 28
- Funkenstrecke: 29
- Hochspannungsgeber: 30
- Trägerstäbe: 31
- Zwischenträger: 32
- Zapfenpaar: 33

## Patentansprüche

1. Verfahren zum Erzeugen und Aufbringen dünner Schichten, insbesondere Membranen aus fließfähigen Substanzen, auf Oberflächen, bei dem aus einem Vorrat die Substanz in einer bestimmten Menge auf einem Träger dosiert, aus dieser dosierten Menge eine Membran erzeugt, diese über der Beschichtungsfläche positioniert und durch Kontakt mit der Beschichtungsfläche auf die Beschichtungsfläche auffließt,
**dadurch gekennzeichnet, dass** die Membran innerhalb eines in Größe und Form unveränderlichen oder veränderlichen elastischen Trägers, beispielsweise Spannrandes, aufgespannt, aus diesem zum Abfluss gebracht und der Abfluss durch Zerstören der Restmembran mittels mechanischer Mittel und/oder Funkenentladung unterbrochen wird.

2. Verfahren nach Anspruch 1, **gekennzeichnet durch** folgende Schritte:
a) Kontaktieren des einen Spannrand tragenden Trägers mit der Substanz zum Dosieren der Menge auf den Spannrand,
b) Erzeugen der Membran **durch** Ausformen bzw. Aufspannen einer zusammenhängenden dünnen Schicht am Spannrand mittels einer horizontalen Ziehbewegung,
c) Bewegen der in Schritt b) erzeugten Schicht in Richtung auf die Beschichtungsfläche oder der Beschichtungsfläche auf die Schicht zu,
d) Herstellen des Abflusskontaktes mit der Beschichtungsfläche **durch** Aufbringen eines mechanischen und/oder Einwirken eines elektrischen Feldes auf die Schicht,
e) Unterbrechen des Abflusskontaktes zwischen Spannrand und Beschichtungsfläche **durch** Zerstören der Restmenbran.

3. Verfahren nach Anspruch 1 und 2, **dadurch gekennzeichnet, dass** das Dosieren durch ein Tauchen des Spannrandes in die Beschichtungssubstanz durchgeführt wird.

4. Verfahren nach Anspruch 1 und 2, **dadurch gekennzeichnet, dass** das Dosieren durch ein kapillarartiges Auffließen der Beschichtungssubstanz durchgeführt wird.

5. Verfahren nach Anspruch 1 bis 4, **dadurch gekennzeichnet, dass** das Aufspannen durch ein einseitiges horizontales Abziehen der dosierten Menge über eine feststehende Abziehkante durchgeführt wird.

6. Verfahren nach Anspruch 5, **dadurch gekennzeichnet, dass** das Abziehen durch eine Bewegung zwischen Abziehkante und Spannrand durchgeführt wird, wobei entweder die Abziehkante oder der Spannrand bewegt wird.

7. Verfahren nach Anspruch 1 bis 4, **dadurch gekennzeinchnet, dass** das Ausformen durch ein Ausziehen der dosierten Menge mittels eines horizontal verschiebbaren Spannrandes durchgeführt wird.

8. Verfahren nach Anspruch 5 bis 7, **dadurch gekennzeichnet, dass** die aufgespannte bzw. ausgeformte Schicht in Schwingung versetzt wird.

9. Verfahren nach Anspruch 1 bis 5, **dadurch gekennzeichnet, dass** das Absenken des Spannrandes durch mechanische Druckeinwirkung auf den den Spannrand tragenden Träger durchgeführt wird.

10. Verfahren nach Anspruch 1 bis 5, **daduch gekennzeichnet, dass** die Unterbrechung des Abflusskontaktes zwischen Membran und Beschichtungsfläche mittels Anheben und Öffnen des Spannrandes durchgeführt wird.

11. Verfahren nach Anspruch 1 bis 5, **dadurch gekennzeichnet, dass** die Unterbrechung des Abflusskontaktes zwischen Membran und Beschichtungsfläche mittels einer elektrischen Funkenentladung durchgeführt wird.

12. Verfahren nach Anspruch 1 bis 10, **dadurch gekennzeichnet, dass** als Beschichtungssubstanzen membranbildungsfähige Stoffe mit oder ohne Zusatz grenzflächenaktiver Stoffe verwendet werden.

13. Vorrichtung zur Durchführung des Verfahrens nach Anspruch 1, mit einem als Plattform ausgebildeten Rahmenträger, **gekennzeichnet durch** einen an der Plattform **(1)** vorgesehenen, nach innen geneigten, eine geschlossene Rahmenform **(4)** bildenden, umlaufenden Rand **(3)**, der an seiner der Plattform abgewandten Seite einen Spannrand **(5)** aufweist, einen absenkbaren Haltegriff **(9)** mit einem mit der Plattform verrastbaren Klemmstück **(12)** zum Heben und Senken der Plattform **(1)**, mindestens einer in den Rand **(3)** eingefügten, Zum Zerstören der Restmembran vorgesehenen Zunge **(6)** mit zugeordnetem Öffnungstaster (10), ein Vorratsbehältnis **(7)** für die Beschichtungssubstanz und eine Abziehkante **(8)** zum Abziehen der am Spannrand anhaftenden Beschichtungssubstanz zur Membran.

14. Vorrichtung nach Anspruch 13, **dadurch gekennzeichnet, dass** der Spannrand **(5)** an seinem Ende zylinderförmig verdickt ausgebildet ist.

15. Vorrichtung nach Anspruch 13 und 14, **dadurch gekennzeichnet, dass** der Spannrand **(5)** eine gegenüber der Beschichtungssubstanz ausgeprägte Haftfähigkeit aufweist.

16. Vorrichtung nach Anspruch 13 bis 15, **dadurch gekennzeichnet, dass** der Spannrand **(5)** ortsfest ausgebildet ist.

17. Vorrichtung nach Anspruch 13 bis 15, **dadurch gekennzeichnet, dass** der Spannrand **(5)** ortsbeweglich ausgebildet ist.

18. Vorrichtung nach Anspruch 13, **dadurch gekennzeichnet, dass** die Rahmenform **(4)** an die Form des zu beschichtenden Körpers angepasst ist.

19. Vorrichtung nach Anspruch 13 bis 15, **dadurch gekennzeichnet, dass** am Spannrand **(5)** in das Innere der Rahmenform gerichtete Nasen **(15)** zur Erhöhung der Haftkapazität und/oder Stabilisierung der Membran angeordnet sind.

20. Vorrichtung nach Anspruch 19, **dadurch gekennzeichnet, dass** die Nasen **(15)** integraler Bestandteil des Spannrandes **(5)** sind.

21. Vorrichtung nach Anspruch 19, **dadurch gekennzeichnet, dass** die Nasen **(5)** strahlenförmig am Spannrand **(5)** angeordnet sind.

22. Vorrichtung nach Anspruch 13, **dadurch gekennzeichnet, dass** die Plattform **(1)** seitlich über die Plattform hinausragende, parallel zueinander ausgerichtete Führungsschienen **(20)** aufweist.

23. Vorrichtung nach Anspruch 13, **dadurch gekennzeichnet, dass** das Vorratsbehältnis **(7)** als separate flache Tauchwanne mit ortsfester Abziehkante **(8)** ausgebildet ist.

24. Vorrichtung nach Anspruch 23, **dadurch gekennzeichnet, dass** die Abziehkante **(8)** an der Stirnseite der Tauchwanne aufsteckbar angeordnet ist.

25. Vorrichtung nach Anspruch 13 und 22, **dadurch gekennzeichnet, dass** das Vorratsbehältnis **(7)** in die Plattform **(1)** als eine Tauchrinne **(19)** integriert ist, an der ein parallel zur Rinnenwand aufragender Kapillarsporn **(24)** zum Ausfließen der Beschichtungssubstanz auf das Niveau der Abziehebene vorgesehen ist, und dass die Abziehkante **(8)** als separate Abziehleiste **(21)** längs der Führungsschienen **(20)** verschiebbar angeordnet ist.

26. Vorrichtung nach Anspruch 13, **dadurch gekennzeichnet, dass** der Haltegriff **(9)** eine scheibenförmige Auflagenfläche **(11)** aufweist.

27. Vorrichtung zur Durchführung des Verfahrens nach Anspruch 1, mit einem als Plattform äusgebildeten Rahmenträger, **dadurch gekennzeichnet, dass** die einerends mit einem Abstandshalter **(28)** versehene und anderenends mit einem Klemmstück **(12)** steckbar verbundene Plattform **(1)** Führungsschienen **(20)** aufweist, an denen mindestens zwei Trägerstäbe **(31)** längs verschiebbar geführt sind, die auf ihrer der zu beschichtenden Fläche zugewandten Seite endseitig mit Zapfen **(33)** versehen sind, um die ein endloses elastisches Spannrand **(5)** geführt ist, und dass eine parallel zu den Trägerstäben **(31)** angeordnete rinnenförmige Tauchwanne **(7)** mit Abziehkante **(8)** zur Aufnahme der Beschichtungssubstanz, ein in das Klemmstück **(12)** integrierter Hochspannungsgeber **(30)** mit einer Funkenstrecke **(29)** zum Verformen der Membran und Unterbrechen des Auffließens der Beschichtungssubstanz auf die Beschichtungsfläche durch Zerstören der Restmembran vorgesehen ist.

28. Vorrichtung nach Anspruch 27, **dadurch gekennzeichnet, dass** im Bereich zwischen den Trägerstäben **(31)** mindestens ein entlang der Führungsschienen **(20)** verschieblicher Zwischenträger **(32)** angeordnet ist, der an seiner der zu beschichtenden Fläche zugewandten Seite endseitig mit einem Zapfenpaar **(33)** aufweist.

29. Vorrichtung nach Anspruch 27, **dadurch gekennzeichnet, dass** das Klemmstück **(12)** mit einer Auflagenfläche **(11)** versehen ist.

30. Vorrichtung nach Anspruch 27, **dadurch gekennzeichnet, dass** die Tauchwanne **(7)** einen als Abziehkante **(8)** ausgebildeten, vertieften Wannenrand aufweist.

## Claims

1. Method for producing and applying thin layers, especially films of flowable substances, to surfaces, wherein from a supply a defined quantity of the substance is apportioned onto a carrier, out of the apportioned quantity is developed a film, this film is positioned over the surface to be coated and flows onto the surface to be coated when contacting said surface,
**characterized in that** the film is tentered in a with regard to size and shape unchangeable or changeable elastic carrier, for example a tenter, caused to run off it and the runoff is interrupted by destroying the residuary film by mechanical means and/or by means of spark discharge.

2. Method according to claim 1, **characterized by** the following steps:
a) Contacting the carrier supporting a tenter with the substance to apportion the quantity onto the tenter,
b) Developing the film by shaping or tentering a coherent thin layer at the tenter by means of a horizontal pulling movement,
c) Moving the layer developed in step b) into the direction of the surface to be coated or the surface to be coated towards the layer,
d) Establishing the runoff contact with the surface to be coated by creating a mechanical and /or electrical field acting on the layer,
e) Interrupting the runoff contact between tenter and surface to be coated by destroying the residuary film.

3. Method according to claims 1 and 2, **characterized in that** the apportioning is carried out by immersing the tenter into the coating substance.

4. Method according to claims 1 and 2, **characterized in that** the apportioning is carried out by the coating substance capillary-like flowing on.

5. Method according to claims 1 to 4, **characterized in that** the tentering is carried out by horizontally pulling the tenter into one direction over a fixed straightedge to level the apportioned quantity.

6. Method according to claim 5, **characterized in that** the leveling is carried out by a movement between straightedge and tenter, wherein are moved the straight edge or the tenter, respectively.

7. Method according to claims 1 to 4, **characterized in that** the shaping is carried out by extending the apportioned quantity by means of a horizontally movable tenter.

8. Method according to claims 5 to 7, **characterized in that** the tentered, respectively shaped layer is brought into vibrations.

9. Method according to claims 1 to 5, **characterized in that** the lowering of the tenter is carried out by mechanical pressure affected on the carrier supporting the tenter.

10. Method according to claims 1 to 5, **characterized in that** the interruption of the runoff contact between film and surface to be coated is carried out by lifting and opening the tenter.

11. Method according to claims 1 to 5, **characterized in that** the interruption of the runoff contact between film and surface to be coated is carried out by means of an electrical spark discharge.

12. Method according to claims 1 to 10, **characterized in that** as coating substances are used substances able to form a film without or with added surface-active agents.

13. Device for realizing the method according to claim 1, with a platform designed as frame carrier, **characterized by** an at the platform **(1)** provided, inclined to the inner side, forming a closed frame **(4)** circumferential edge **(3)** having a tenter **(5)** at its side opposite to the platform, a lowerable handle **(9)** with an interlockable with the platform clamping piece **(12)** for lifting and lowering the platform **(1),** at least one incorporated into the edge **(3)** provided for destroying the residuary film tongue **(6)** with allocated opening button **(10),** a supply reservoir **(7)** for the coating substance and a straightedge **(8)** for leveling the adhering to the tenter coating substance to a film.

14. Device according to claim 13, **characterized in that** the tenter **(5)** at its end is designed with a cylindrical enlargement.

15. Device according to claims 13 and 14, **characterized in that** the tenter **(5)** with regard to the coating substance has a distinct adhesiveness.

16. Device according to claims 13 to 15, **characterized in that** the tenter **(5)** is stationary.

17. Device according to claims 13 to 15, **characterized in that** the tenter **(5)** is movable.

18. Device according to claim 13, **characterized in that** the shape of frame **(4)** is tailored to the shape of the body to be coated.

19. Device according to claims 13 to 15, **characterized in that** at the tenter **(5)** are arranged noses **(15)** projecting into the interior of the frame shape to increase the adhesive capacity and/or stabilization of the film.

20. Device according to claim 19, **characterized in that** the noses **(15)** are integral part of the tenter **(5).**

21. Device according to claim 19, **characterized in that** the noses **(15)** at the tenter **(5)** are arranged radiatedly.

22. Device according to claim 13, **characterized in that** the platform **(1)** is provided with parallel aligned to each other guide rails **(20)** projecting over the sides of the platform.

23. Device according to claim 13, **characterized in that** the supply reservoir **(7)** is designed as separate shallow immersing trough with stationary straightedge **(8).**

24. Device according to claim 23, **characterized in that** the straightedge **(8)** as clip-on straightedge is arranged at the front side of the immersing trough.

25. Device according to claims 13 and 22, **characterized in that** the supply reservoir **(7)** is integrated into the platform **(1)** as an immersing trough which is provided with a capillary spur **(24)** rising up parallel to the trough wall for the coating substance to flow on up to the level of the leveling plane and that the straightedge **(8)** as separate leveling shoulder **(21)** is arranged to be movable alongside the guide rails **(20).**

26. Device according to claim 13, **characterized in that** the handle **(9)** has a disk shaped supporting surface **(11).**

27. Device for carrying out the method according to claim 1, with a designed as platform frame carrier, **characterized in that** the platform **(1)** at one end provided with a distance piece **(28)** and at the other end clampably connected with a clamping piece **(12)** has guide rails **(20),** alongside which are movably guided at least two supporting slats **(31),** which at their ends on the side facing the surface to be coated are provided with pegs **(33)** around which is led a continuous elastic tenter **(5),** and that an arranged parallel to the supporting slats **(31)** trough-shaped trough **(7)** with straightedge **(8)** for receiving the coating substance, an integrated into the clamping piece high voltage transmitter **(30)** with a spark gap **(29)** for the deformation of the film and the interruption of the runoff of the coating substance onto the surface to be coated by destroying the residuary film are provided.

28. Device according to claim 27, **characterized in that** in the area between the supporting slats **(31)** is arranged at least one movable alongside the guide rails **(20)** intermediate support **(32)** having a pair of pegs **(33)** at the ends of its side facing the surface to be coated.

29. Device according to claim 27, **characterized in that** the clamping piece **(12)** is provided with a supporting surface **(11)**.

30. Device according to claim 27, **characterized in that** the immersing trough **(7)** has a designed as straightedge **(8)** deepened trough edge.

## Revendications

1. Procédé destiné à la réalisation et à l'application de couches minces, notamment de membranes constituées de substances aptes à l'écoulement, sur des surfaces, dans lequel la substance est dosée, à partir d'une réserve, sur un support dans une quantité déterminée, dans lequel une membrane est réalisée à partir de cette quantité dosée, dans lequel celle-ci est positionnée sur la surface d'enduction et s'écoule sur la surface d'enduction par contact avec la surface d'enduction,
**caractérisé en ce que** la membrane est tendue à l'intérieur d'un support élastique de taille et forme non modifiables ou modifiables, par exemple à l'intérieur d'un bord de serrage, **en ce qu'**elle est amenée à s'écouler à partir de celui-ci et **en ce que** l'écoulement est interrompu par destruction de la membrane résiduaire au moyen de moyens mécaniques et/ou par décharge disruptive.

2. Procédé selon la revendication 1, **caractérisé par** les étapes suivantes :
a) mise en contact du support portant un bord de serrage avec la substance pour le dosage de la quantité sur le bord de serrage,
b) réalisation de la membrane en formant resp. tendant une couche fine homogène sur le bord de serrage au moyen d'un mouvement d'étirement horizontal,
c) déplacement de la couche réalisée à l'étape b) en direction de la surface d'enduction ou de la surface d'enduction vers la couche,
d) réalisation du contact d'écoulement avec la surface d'enduction par application d'une pression mécanique et/ou par action d'un champ électrique sur la couche,
e) interruption du contact d'écoulement entre le bord de serrage et la surface d'enduction par destruction de la membrane résiduaire.

3. Procédé selon les revendications 1 et 2, **caractérisé en ce que** le dosage est réalisé par une immersion du bord de serrage dans la substance d'enduction.

4. Procédé selon les revendications 1 et 2, **caractérisé en ce que** le dosage est réalisé par un écoulement de type capillaire de la substance d'enduction.

5. Procédé selon les revendications 1 à 4, **caractérisé en ce que** l'étirement est réalisé par un raclage horizontal unilatéral de la quantité dosée sur un bord de raclage stationnaire.

6. Procédé selon la revendication 5, **caractérisé en ce que** le raclage est réalisé par un mouvement entre le bord de raclage et le bord de serrage, soit le bord de raclage soit le bord de serrage étant déplacé.

7. Procédé selon les revendications 1 à 4, **caractérisé en ce que** le formage est réalisé par un étirement de la quantité dosée au moyen d'un bord de serrage déplaçable horizontalement.

8. Procédé selon les revendications 5 à 7, **caractérisé en ce que** la couche tendue resp. étirée est mise en vibration.

9. Procédé selon les revendications 1 à 5, **caractérisé en ce que** l'abaissement du bord de serrage est réalisé par effet de pression mécanique sur le support portant le bord de serrage.

10. Procédé selon les revendications 1 à 5, **caractérisé en ce que** l'interruption du contact d'écoulement entre la membrane et la surface d'enduction est réalisée par soulèvement et ouverture du bord de serrage.

11. Procédé selon les revendications 1 à 5, **caractérisé en ce que** l'interruption du contact d'écoulement entre la membrane et la surface d'enduction est réalisée au moyen d'une décharge disruptive électrique.

12. Procédé selon les revendications 1 à 10, **caractérisé en ce que** des substances aptes à former une membrane, avec ou sans adjonction de tensio-actifs, sont utilisées en tant que substances d'enduction.

13. Dispositif destiné à la réalisation du procédé selon la revendication 1, comprenant un support en cadre formé comme plate-forme, **caractérisé par** un bord (3) continu ménagé sur la plate-forme (1), incliné vers l'intérieur et formant une forme de cadre fermé (4), qui, sur son côté détourné de la plate-forme, présente un bord de serrage (5), une poignée abaissable (9) munie d'une pièce de serrage (12) encastrable avec la plate-forme pour lever et baisser la plate-forme (1), au moins une languette (6), insérée dans le bord (3) et destinée à détruire la membrane résiduaire, avec bouton d'ouverture correspondant (10), un réservoir (7) pour la substance d'enduction et un bord de raclage (8) destiné à racler la substance adhérant au bord de serrage vers la membrane.

14. Dispositif selon la revendication 13, **caractérisé en ce que** le bord de serrage (5) est formé en étant épaissi de forme cylindrique sur son extrémité.

15. Dispositif selon les revendications 13 et 14, **caractérisé en ce que** le bord de serrage (5) présente une adhérence caractéristique par rapport à la substance d'enduction.

16. Dispositif selon les revendications 13 à 15, **caractérisé en ce que** le bord de serrage (5) est réalisé de manière stationnaire.

17. Dispositif selon les revendications 13 à 15, **caractérisé en ce que** le bord de serrage (5) est réalisé de manière déplaçable.

18. Dispositif selon la revendication 13, **caractérisé en ce que** la forme en cadre (4) est adaptée à la forme du corps à enduire.

19. Dispositif selon les revendications 13 à 15, **caractérisé en ce que** des ergots (15) dirigés vers l'intérieur de la forme en cadre sont disposés sur le bord de serrage (5) pour augmenter l'adhérence et/ou la stabilité de la membrane.

20. Dispositif selon la revendication 19, **caractérisé en ce que** les ergots (15) font partie intégrante du bord de serrage (5).

21. Dispositif selon la revendication 19, **caractérisé en ce que** les ergots (15) sont disposés de manière radiale sur le bord de serrage (5).

22. Dispositif selon la revendication 13, **caractérisé en ce que** la plate-forme (1) présente des glissières (20) dépassant latéralement au-delà de la plate-forme et dirigées parallèlement les unes aux autres.

23. Dispositif selon la revendication 13, **caractérisé en ce que** le réservoir (7) est réalisé en tant que bac d'immersion plat séparé avec bord de raclage stationnaire (8).

24. Dispositif selon la revendication 23, **caractérisé en ce que** le bord de raclage (8) est disposé de manière emboîtable sur le côté frontal du bac d'immersion.

25. Dispositif selon les revendications 13 et 22, **caractérisé en ce que** le réservoir (7) est intégré dans la plate-forme (1) en tant que chenal d'immersion (19), sur lequel est ménagé un ergot capillaire (24) dépassant parallèlement à la paroi du chenal pour l'écoulement de la substance d'enduction au niveau du plan de raclage, et **en ce que** le bord de raclage (8) est disposé de manière coulissante le long des glissières (20) en tant que réglette de raclage séparée (21).

26. Dispositif selon la revendication 13, **caractérisé en ce que** la poignée (9) présente une surface d'appui (11) en forme de disque.

27. Dispositif destiné à la réalisation du procédé selon la revendication 1, comprenant un support en cadre formé comme plate-forme, **caractérisé en ce que** la plate-forme, munie sur une extrémité d'une pièce d'écartement (28) et sur l'autre extrémité, raccordée de manière amovible à une pièce de serrage (12), présente des glissières (20) sur lesquelles sont guidées au moins deux barres porteuses (31) de manière coulissante longitudinalement, qui, sur leur côté tourné vers la surface à enduire, sont munies de tourillons (33) sur leur extrémité, autour desquels est mené un bord de serrage (5) élastique continu, et **en ce qu'**un bac d'immersion (7) en forme de chenal et disposé parallèlement aux barres porteuses (31), muni d'un bord de raclage (8) est ménagé pour le logement de la substance d'enduction, **en ce qu'**un générateur de haute tension (30) intégré dans la pièce de serrage (12), muni d'un éclateur à étincelles (29), est ménagé pour la déformation de la membrane et l'interruption de l'écoulement de la substance d'enduction sur la surface d'enduction par destruction de la membrane résiduaire.

28. Dispositif selon la revendication 27, **caractérisé en ce qu'**au moins un support intermédiaire (32) coulissant le long des glissières est disposé dans la partie située entre les barres porteuses (31), ce support intermédiaire présentant une paire de tourillons (33) du côté terminal, sur son côté tourné vers la surface à enduire.

29. Dispositif selon la revendication 27, **caractérisé en ce que** la pièce de serrage (12) est munie d'une surface d'appui (11).

30. Dispositif selon la revendication 27, **caractérisé en ce que** le bac d'immersion (7) présente un bord de bac approfondi réalisé comme bord de raclage (8).
